# FASCICULE DE BREVET EUROPEEN

(11) **EP 0 331 218 B1**
(45) Date de publication et mention de la délivrance du brevet: **09.12.1992**
(21) Numéro de dépôt: 89200185.0
(22) Date de dépôt: 30.01.1989
(51) Int. Cl.: F41A 9/70

(54) **Chargeur longitudinal pour arme individuelle telle que, pistolet-mitrailleur, fusil, mitrailleuse, et similaire**
Längenmagazin für Handfeuerwaffen wie Maschinenpistolen, Gewehre oder Maschinengewehre
Longitudinal magazine for a hand firearm such as a sub-machine gun, rifle or machine gun

(30) Priorité: 02.03.1988 BE 8800235
(43) Date de publication de la demande: 06.09.1989
(73) Titulaire: FABRIQUE NATIONALE HERSTAL en abrégé FN Société Anonyme, B-4400 Herstal (BE)
(72) Inventeur: Predazzer, René, B-4331 Flemalle (BE)
(74) Mandataire: Donné, Eddy

(56) Documents cités:
- BE-A- 545 725
- DE-C- 544 859
- GB-A- 557 686
- US-A- 2 358 792
- US-A- 2 448 081
- US-A- 2 903 809
- US-A- 3 021 761
- US-A- 3 465 463
- US-A- 4 286 499

## Description

L'invention concerne un chargeur pour arme individuelle telle que, pistolet-mitrailleur, fusil, mitrailleuse, et similaire du type pouvant être fixé sur la partie supérieure de l'arme et dans l'axe de la carcasse, ce chargeur comprenant une première partie en forme de tube formant le magasin proprement dit du chargeur et dans laquelle les cartouches sont emmagasinées avec leurs axes longitudinaux perpendiculaires par rapport à l'axe longitudinal du chargeur, une deuxième partie présentant de part et d'autre une lumière oblongue, l'une de ces lumières constituant la liaison entre lesdites parties et la deuxième lumière constituant la liaison entre ladite deuxième partie et l'arme avec laquelle coopère le chargeur, et des moyens permettant le transport des cartouches à l'intérieur de chargeur.

Il est connu qu'une arme munie de son chargeur doit être aisément transportable, compacte et autoriser toutes positions de tir sur le terrain, etc...

Pour pouvoir remplir ces conditions on a déjà proposé des chargeurs disposés soit au-dessous de l'arme, soit sur le côté de l'arme, soit encore au-dessus de l'arme.

Dans les deux premières solutions le chargeur est disposé d'une telle manière qu'il forme une partie saillante assez considérable de l'arme, d'où l'impossibilité de remplir les susdites conditions.

Les chargeurs du troisième type disposés au-dessus de l'arme et selon la direction longitudinale de celle-ci remplissent au contraire toutes les conditions requises.

L'invention concerne des chargeurs dudit troisième type.

Un chargeur de ce genre correspondant au préambule de la revendication 1 et présentant les caractéristiques enumérées au premier paragraphe est connu de US-A-4.286.499. Les cartouches étant emmagasinées avec leurs axes longitudinaux perpendiculaires à l'axe du chargeur et donc à l'axe de la chambre du canon, elles doivent être pivotées de 90 degrés.

Dans US-A-4.286.499 ce pivotenent s'effectue à l'intérieur de l'arme et à l'aide d'un poussoir faisant partie de cette arme.

Cette solution rend non seulement la fabrication de l'arme plus difficile en augmentant le prix de revient, mais la nécessité d'un poussoir mobile augmente également les risques de blocage d'où une fiabilité de fonctionnement médiocre.

D'autres solutions sont connus de US-A-2.624.241, US-A-2.358.792 et US-A-2.448.081 mais elles comprennent également le pivotement des cartouches en dehors du chargeur et à l'aide d'un élément mobile faisant partie de l'arme, et présentent donc les mêmes désavantages que la solution susdite selon US-A-4.286.499.

Le but de la présente invention est de pallier à ces désavantages en proposant un chargeur longitudinal disposé au-dessus de l'arme, permettant le pivotement des cartouches sur un angle de 90 degrés sans l'intervention d'éléments mobiles.

A cet effet la deuxième partie du chargeur comporte un élément de transfert immobile comprenant les lumières susdites et présentant deux rampes hélicoïdales tournant en sens opposé sur un angle de 90 degrés à partir de la susdite première lumière, cette première lumière donnant accès aux rampes et ces rampes débouchant sur la deuxième lumière.

De cette manière on obtient un chargeur longitudinal d'une grande fiabilité et d'une sécurité de fonctionnement efficace, le nombre de pièces étant minimalisé, tout en évitant l'emploi de pièces mobiles et permettant ainsi de réaliser une arme de dimension réduite et sans que le chargeur constitue saillie par rapport à l'arme proprement dite.

Dans une forme de réalisation particulière de l'invention, la deuxième partie du chargeur est constituée par une paroi saillante cylindrique prévue sur l'une des parois de ladite première partie, cette paroi comporte l'élément de transfert qui est cylindrique.

Pour plus de clarté, une réalisation d'un chargeur selon l'invention est décrite ci-après à titre illustratif et non restrictif, avec référence aux dessin annexés dans lesquels:
la figure 1 représente une vue latérale d'une arme, en l'occurence un pistolet-mitrailleur équipé d'un chargeur selon l'invention;
la figure 2 représente une vue latérale du chargeur selon l'invention, le chargeur étant partiellement chargé;
la figure 3 représente une vue selon la fléche F3 à la figure 2;
les figures 4 et 5 représentent des coupes selon les lignes IV et V-V de la figure 2;
la figure 6 représente une coupe selon la ligne VI-VI de la figure 3;
la figure 7 représente une vue agrandie de la partie indiquée par F7 à la figure 6, le chargeur étant vide;
les figures 8, 9 et 10 représentent des coupes, respectivement selon les lignes VIII-VIII, IX-IX et X-X de la figure 7;
la figure 11 représente une vue selon la flèche F11 de la figure 7;
la figure 12 représente une vue selon la flèche F12 de la figure 11, la paroi entourant l'élément de transfert des cartouches étant enlevée;
la figure 13 représente une vue selon la flèche F13 de la figure 12;
les figures 14, 15 et 16 représentent des vues respectivement selon les flèches F14, F15, F16 de la figure 13;
les figures 17 et 18 représentent en coupe deux positions du fonctionnement du chargeur;
la figure 19 représente, en perspective, et d'une manière très schématique, la partie essentielle du chargeur selon l'invention, certaines parois étant enlevées et le chargeur a été illustré renversé afin de mieux illustrer le fonctionnement du chargeur.

La figure 1 représente une arme, en l'occurrence un pistolet-mitrailleur 1, pourvu d'un chargeur 2 selon l'invention.

Le chargeur consiste substantiellement comme représenté dans les figures 2 à 6, en deux parties 3 et 4. La première partie 3 constitue le chargeur proprement dit, tandis que la deuxième partie 4 est constituée par des éléments permettant le transfert des cartouches 5 de la partie 3 vers l'arme. La partie 3 présente la forme d'un tube de section transversale rectangulaire aux parois 6, 7, 8 et 9 tandis que la partie 4, formant l'une des extrémités 10-11 dudit tube, est constituée par une partie saillante cylindrique.

L'extrémité 10 du tube 3 est en l'occurrence constituée par une paroi 12, éventuellement amovible, en forme de U dont les extrémités libres 13,14 sont repliés l'une vers l'autre afin de pouvoir coopérer avec des nervures, respectivement 15 et 16, prévues à cet effet sur les parois 6 et 7.

Les faces internes 17, 18, 19 et 20 des parois 6 à 9 présentent dans cette exécution des nervures, respectivement, 21, 22, 23 et 24 formant les éléments de guidage pour les cartouches 5.

Par ce fait le frottement entre les parois du chargeur et les cartouches 5 est très minime et on obtient, entre les rainures, des cavités pouvant contenir des matières étrangères telles que des grains de sable ou similaires et on évite ainsi que ces matières étrangères ne nuisent au bon déplacement des cartouches par rapport au corps du chargeur.

La face interne 18 de la paroi 7 destinée à venir s'appliquer contre la carcasse de l'arme, présente vers la partie 4 du chargeur une rampe 25 dont l'extrémité libre présente une extension 26. La largeur de la rampe 25 et l'extension 26 est telle qu'il subsiste entre leurs faces latérales 27,28 et les nervures voisines 23,24 un espace libre, respectivement 29,30. Comme il ressort des dessins, lesdites nervures 22 s'arrètent à l'extrémité libre de l'extension 26.

La distance entre les nervures 22 prévues sur l'extension 26 et les nervures 21 prévues sur la face interne 17 de la paroi 6 est légèrement supérieure au diamètre extérieur de la cartouche 5, tandis que la distance entre les nervures 21 et 22 prévus sur les faces internes 16, 17 des parois 6 et 7 est légèrement inférieure à deux fois ledit diamètre extérieur d'une cartouche 5.

La face interne 17 de la paroi 6, ainsi que les nervures 21 sont prolongées à proximité de l'extrémité libre de ladite extension 26 par une surface de guidage courbe 31 pratiquée dans la partie 4 du chargeur. L'extrémité libre de cette surface détermine un côté d'une lumière oblongue 32 dont les autres côtés sont déterminés par les faces internes 19,20 et des parois 8,9, d'une part, et une nervure 33 prévue sur un élément cylindrique rapporté 34 logé dans la paroi saillante cylindrique 35 de la partie 4 du chargeur 2, d'autre part.

Cet élément cylindrique 34 constitue l'élément de transfert de cartouches 5 du magasin proprement dit ou la partie 3 du chargeur vers l'arme pourvue d'un tel chargeur. L'éléments 34 peut être fixé dans la paroi 35 par tous moyens quelconques par exemple au moyen d'un adhésif adéquat.

La nervure 33 s'applique contre l'extrémité inclinée 36 de ladite extension 26 et est pourvue d'une lèvre 37 laquelle vient heurter les rainures 22 prévues sur l'extension 26. Sa largeur est égale à la largeur de ladite extension 26.

En-dessous de ladite nervure 33, l'élément 34 présente une partie 38 dont la forme est telle qu'elle s'adapte à la forme locale de la partie correspondante de la rampe 25, respectivement de l'extension 26 et dont la largeur est égale à la largeur de ladite nervure 33.

La susdite lumière 32 donne accès à deux rampes respectivement 41 et 42, tournant d'un angle de 90 degrés selon les flèches P1, P2 à la figure 13, ces rampes étant chacune délimitées par deux faces hélicoïdales semblables, respectivement 43 et 44. Les extrémités libres des faces supérieures 43 se terminent chacune par une partie courbe 45 débouchant dans une deuxième lumière oblongue 46 disposée dans l'axe longitudinal du chargeur.

Comme il a été illustré, plus spécialement à la figure 11, les côtés longitudinaux de la lumière 46 présentent aux deux extrémités des zones plus rapprochées, respectivement 47,48 et 49,50.

La longueur des zones 47,48 n'est que de quelques millimètres, tandis que la longueur des zones 49,50 est de l'ordre d'un tiers de la longueur de la lumière 46.

Enfin, la face inférieure 44 de la rampe logeant les parties avant ou ogives des cartouches est pourvue d'une zone 51 approfondie.

Dans l'axe de la lumière 46 la paroi 34 de la partie 4 du chargeur sont prévues deux encoches rectangulaires, respectivement 52 et 53.

A l'intérieur du tube 3 est finalement logé un ressort 54 dont l'extrémité arrière prend appui sur la susdite paroi 12 tandis que l'extrémité avant est fixée sur la queue 55 d'un transporteur ou élément poussoir 56 constitué en l'occurrence par une partie centrale 57 et deux rebords latéraux, respectivement 58 et 59, par exemple en forme de trapèze rectangulaire dont le bord incliné avant est dirigé vers la partie 4 du chargeur, la grande base du trapèze étant adjacente à la susdite paroi 6. Les rebords latéraux 58 et 59 sont disposés d'une telle manière et ont une épaisseur, telles qu'ils peuvent pénétrer dans les susdites espaces 29,30.

Entre l'élément poussoir 56 et les cartouches proprement dite 5, sont prévues au moins deux fausses cartouches, respectivement 60 et 61, en l'occurrence constituées par des tiges cylindriques pourvues au milieu et aux deux extrémités d'un épaulement cylindrique, respectivement 62, 63, 64 et dont les distances mutuelles correspondent avec les distances mutuelles des rainures 21, respectivement 22.

Le fonctionnement du chargeur tel que décrit est simple et comme suit.

Le chargement du chargeur 2 peut s'effectuer, soit en introduisant des cartouches 5 par la lumière 46 de l'élément cylindrique 34, soit par l'arrière en enlevant la paroi 12 et le ressort 54 avec l'élément poussoir 56.

Il est évident qu'à ce moment les cartouches 5 sont poussées sous l'action du ressort 54 et par l'intervention de l'élément poussoir 56 et des fausses cartouches 60,61 vers la partie 4 du chargeur.

Par cette action les cartouches 5 arrivent, l'une après l'autre, dans le couloir formé entre la paroi 6 et l'extension 26, puis au travers de la lumière 32 et les rampes 41,42, dans le voisinage de la lumière 46, d'où le transfert des cartouches 5 de la chambre d'emmagasinage vers la partie extérieure du chargeur en changeant la direction de ces cartouches d'un angle de 90 degrés.

La cartouche se trouvant à ce moment devant la lumière 46 est retenue dans le chargeur par la présence des extrémités 65,66 des zones 49,50, d'une part, et la cartouche suivante, d'autre part, laquelle pousse la première cartouche contre lesdites extrémités 65,66.

La première cartouche se trouve ainsi dans la position telle que représentée dans la figure 17.

A ce moment il suffit que la culasse de l'arme vienne heurter la partie arrière de la première cartouche pour la déplacer vers le canon de l'arme. Pendant ce déplacement la cartouche restera en contact avec les extrémités 65 et 66 des zones 49 et 50 ce qui fait que la première cartouche, tout en étant poussée vers l'extérieur de la lumière 46 par l'action combinée de la culasse et de la cartouche suivante, est déplacée, sous un certain angle, voir figure 18 vers et ensuite dans le canon de l'arme.

La vidange totale du chargeur est assurée par la présence des fausses cartouches 60,61 qui permettent de délivrer la dernière cartouche 5 devant la lumière 46.

Effectivement, à ce moment la dernière cartouche sera poussée par la fausse cartouche 61 vers la position telle que représentée dans la figure 17, tout déplacement angulaire subséquent de la fausse cartouche 61 étant arrèté par la présence de la cavité 51 dans la face inférieure 44 de la rampe 42.

Les parties constitutives du chargeur selon l'invention, à l'exclusion du ressort 54 et éventuellement des fausses cartouches 60,61 sont réalisées de préférence en une matière résistant à l'abrasion et auto-lubrifiante, par exemple du polycarbonat-choc.

## Revendications

1. Chargeur longitudinal pour arme individuelle telle que, pistolet-mitrailleur, fusil, mitrailleuse, et similaire, du type pouvant être fixé sur la partie supérieure de l'arme et dans l'axe de la carcasse, ce chargeur comprenant une première partie (3) en forme de tube formant le magasin proprement dit du chargeur et dans laquelle les cartouches (5) sont emmagasinées avec leurs axes longitudinaux perpendiculaires par rapport à l'axe longitudinal du chargeur (2), une deuxième partie (4) présentant de part et d'autre une lumière oblongue (32,46), l'une de ces lumières (32) constituant la liaison entre lesdites parties (3 et 4) et la deuxième lumière (46) constituant la liaison entre ladite deuxième partie (4) et l'arme (1) avec laquelle coopère le chargeur (2), et des moyens (54) permettant le transport des cartouches (5) à l'intérieur du chargeur (2), caractérisé en ce que la deuxième partie (4) comporte un élément de transfert (34) immobile comprenant les lumières (32 et 46) susdites et présentant deux rampes hélicoïdales (41-42) tournant en sens opposé sur un angle de 90 degrés à partir de la susdite première lumière (32), jusqu'à la susdite deuxième lumière (46), cette première lumière (32) donnant accès aux rampes (41-42) et ces rampes (41-42) débouchant sur la deuxième lumière (46).

2. Chargeur selon la revendication 1, caractérisé en ce que la première partie (3) est constituée par un tube de section transversale rectangulaire à parois (6,7,8 et 9), dont la hauteur interne est légèrement inférieure à deux fois le diamètre extérieur d'une cartouche (5) et dont la largeur interne est légèrement supérieure au longueur de la cartouche (5), l'extrémité arrière (10) de ladite partie (3) étant constituée par une paroi (12) tandis que l'autre extrémité est constituée par ladite partie (4).

3. Chargeur selon la revendication 1, caractérisé en ce que la première partie (3) est constituée par un tube de section transversale rectangulaire à des parois (6,7,8 et 9), dont les faces internes (17,18,19 et 20) présentent chacune au moins deux nervures, respectivement (21,22,23 et 24) formant des éléments de guidage pour les cartouches (5), la distance entre les nervures supérieures et inférieures (21-22) du chargeur est légérement inférieure à deux fois le diamètre extérieur d'un cartouche (5) tandis que la distance entre les nervures latérales (23-24) du chargeur est légérement supérieure à la longueur de la cartouche (5), l'extrémité arrière (10) de ladite partie (3) étant constituée par une paroi (12) tandis que l'autre extrémité est constituée par ladite partie (4).

4. Chargeur selon l'une des revendications 2 et 3, caractérisé en ce que la paroi (12) est fixe.

5. Chargeur selon l'une des revendications 2 et 3, caractérisé en ce que la paroi (12) est amovible.

6. Chargeur selon l'une des revendications précédentes, caractérisé en ce que la deuxième partie (4) du chargeur est constituée par une paroi saillante cylindrique (35) prévue sur l'une des parois (7) de ladite première partie (3), cette paroi (35) comporte l'élément de transfert (34), qui est cylindrique.

7. Chargeur selon la revendication 3 caractérisé en ce que les faces de guidage (17-18) ou les nervures de guidage (21-22) sont prolongées jusqu'à la lumière (32) pratiquée dans l'élément de transfert (34).

8. Chargeur selon la revendication 7, caractérisé en ce que la paroi (17), respectivement les nervures (21), présentent à proximité de ladite lumière (32) une surface de guidage courbe (31) dont l'extrémité libre détermine un côté de ladite lumière (32).

9. Chargeur selon la revendication 7, caractérisé en ce que la paroi (18) respectivement les nervures (22) présentent vers l'extrémité (11) de la partie (3) du chargeur une rampe (25) prolongée par une extension (26) dont l'extrémité libre détermine un deuxième côté de ladite lumière (32).

10. Chargeur selon la revendication précédente, caractérisé en ce que la distance perpendiculaire entre la paroi (17) et l'extension (26) respectivement entre les nervures (21) et (22), à l'endroit de l'extension est légèrement supérieure au diamètre extérieur d'une cartouche (5).

11. Chargeur selon une ou plusieurs revendications précedentes, caractérisé en ce que ladite lumière (32) donne accès à deux rampes descendantes (41-42), délimitées chacune par deux faces hélicoïdales, s'étendant sur 90 degrés et dont les faces (41-42) se terminent chacune par une partie courbe (45) débouchant dans ladite lumière oblongue (46) disposée dans l'axe longitudinal du chargeur.

12. Chargeur selon l'une des revendications précédentes, caracatérisé en ce que ladite paroi (35) présente, dans l'axe de la lumière (46) deux encoches (52-53) diamétralement opposées.

13. Chargeur selon l'une des revendications précédentes, caractérisé en ce que les côtés longitudinaux de la lumière (46) présentent aux deux extrémité des zones plus rapprochées (47-48) et (49-50).

14. Chargeur selon la revendication 13, caractérisé en ce que les zones rapprochées (47-48) sont situées à l'extrémités de la lumière (46) voisine au canon de l'arme (1) leur longueur n'étant que de quelques millimètres.

15. Chargeur selon la revendication 13, caractérisé en ce que les zones rapprochées (49-50) sont situées à l'extrémité la plus éloignée du canon de l'arme (1), leur longueur étant de l'ordre d'un tiers de la longueur de la lumière (46).

16. Chargeur selon la revendication 3 et la revendication 9 ou 10, caractérisé en ce que la largeur de la rampe (25) de l'extension (26), de la nervure (33) (limitant d'un côté la première lumière (32)) et de la partie (38) (de l'élément de transfert (34) situé au dessous de la nervure (33)) sont telles qu'il subsiste entre leurs faces latérales et les parois ou nervures voisines, respectivement (8-9) et (23-24), un espace libre, respectivement (29) et (30), le fond de ces espaces (29-30) se trouvant au même niveau que la face interne (18) de la partie (7).

17. Chargeur selon la revendication 1, caractérisé en ce que les moyens (54) permettant le transport des cartouches (5) dans le chargeur (2) sont constitués par un ressort dont l'extrémité arrière prend appui sur la paroi (12) tandis que l'extrémité avant prend appui sur un élément poussoir (56) pour les cartouches (5).

18. Chargeur selon la revendication 17, caractérisé en ce que l'élément poussoir (56) est constitué par une partie centrale (57) et deux rebords latéraux (58,59) coopérant avec les cartouches (5) pour les transports au travers du chargeur (2).

19. Chargeur selon la revendication 18, caractérisé en ce que les rebords latéraux (58-59) ont une épaisseur moindre que la largeur des espaces (29,30) de manière que ces rebords puissent pénétrer dans ces espaces (29-30).

20. Chargeur selon la revendication 3 et la revendication 18 ou 19, caractérisé en ce que les rebords latéraux (58,59) se présentent sous la forme d'un trapèze rectangulaire dont le bord incliné est dirigé vers les cartouches (5), la grande base du trapèze étant adjacente à la paroi supérieure (6) et la hauteur du poussoir étant légèrement moindre que la distance entre les paroi (6,7), respectivement les nervures (21-22).

21. Chargeur selon une ou plusieurs des revendications précédentes, caractérisé en ce qu'entre les cartouches (5) et ledit poussoir (56) est disposé au moins une fausse cartouche (60-61).

22. Chargeur selon la revendication 21, caractérisé en ce que chaque fausse cartouche se représente sous forme d'une tige cylindrique pourvue d'au moins deux épaulements cylindriques (62-63-64) disposés en faces des nervures (21-22).

23. Chargeur selon la revendication 21 ou 22, caractérisé en ce que les épaulements (62-63-64) présentent un diamètre égal au diamètre extérieur d'une cartouche (5).

24. Chargeur selon une ou plusieurs revendications précédentes, caractérisé en ce que la face inférieure (44) de la rampe logeant les parties avant ou ogives des cartouches (5) est prévue une zone approfondie (51) avec laquelle peut coopérer une fausse cartouche pour l'arrêter quand le chargeur (2) est vide.

## Patentansprüche

1. Längsmagazin für eine Handfeuerwaffe, Maschinenpistole, Gewehr, Maschinengewehr und ahnliches, der Bauart die auf dem oberen Teil der Waffe und in der Längsachse der Waffe befestigt werden kann, wobei dieses Magazin aus einem ersten röhrenförmigen Teil (3) besteht, der das eigentliche Magazin bildet in in dem die Patronen (5), mit ihren Längsachsen senkrecht auf der Längsachse des Magazins (2), gelagert sind und aus einem zweiten Teil (4), der beidseitig eine längliche Öffnung (32, 46) aufweist, wobei eine dieser Öffnungen (32) die Verbindung zwischen den besagten Teilen (3 und 4) bildet und die zweite Öffnung (46) die Verbindung bildet zwischen dem besagten zweiten Teil (4) und der Waffe (1) mit der das Magazin (2) zusammenarbeitet und aus Mitteln (54), die den Transport der Patronen (5) im Inneren des Magazins (2) ermöglichen, dadurch gekennzeichnet, dass der zweite Teil (4) ein unbewegliches Übergabeelement (34) enthält, das die zwei besagten Öffnungen (32 und 46) besitzt und der zwei schraubenförmigen Schrägflächen (41-42) aufweist, die in entgegengesetzter Richtung über einen Winkel von 90 Grad von der besagten ersten Öffnung (32) aus, bis an die besagte zweite Öffnung (46) drehen, wobei diese erste Öffnung (32) den Zutritt zu den Schrägflächen (41-42) freigibt und diese Schrägflächen (41-42) in die zweite Öffnung (46) ausmünden.

2. Magazin nach Anspruch 1, dadurch gekennzeichnet, dass der erste Teil (3) besteht aus einem Rohr mit rechtwinklichem Querschnitt mit Wänden (6, 7, 8 und 9) deren innere Höhe etwas kleiner ist als zweimal der Aussendurchmesser einer Patrone (5) und deren innere Länge etwas grösser ist als die Länge der Patrone (5), wobei des hintere Ende (10) des besagten Teils (3) von einer Wand (12) gebildet wird, während das andere Ende vom besagten Teil (4) gebildet wird.

3. Magazin nach Anspruch 1, dadurch gekennzeichnet, dass der erste Teil (3) besteht aus einem Rohr mit rechtwinklichem Querschnitt mit Wänden (6, 7, 8 und 9) deren innere Flächen (17, 18, 19 und 20) je wenigstens zwei Rippen, beziehungsweise (21, 22, 23 und 24), aufweisen, die Fürungselemente für die Patronen (5) bilden, wobei der Abstand zwischen den oberen und unteren Rippen (21-22) des Magazins etwas kleiner ist als zweimal der Aussendurchmesser einer Patrone (5), während der Abstand zwischen den Seitenrippen (23-24) des Magazins etwas grösser ist als die Länge der Patrone (5), wobei das hintere Ende (10) des besagten Teils (3) aus einer Wand (12) besteht, während das andere Ende vom besagten Teil (4) gebildet wird.

4. Magazin nach irgendeinem der Ansprüche 2 und 3, dadurch gekennzeichnet, dass die Wand (12) fest ist.

5. Magazin nach irgendeinem der Ansprüche 2 und 3, dadurch gekennzeichnet, dass die Wand (12) abnehmbar ist.

6. Magazin nach irgendeinem der vorhergehenden Ansprüche, dadurch gekennzeichnet, dass der zweite Teil (4) des Magazins von einer, auf einer der Wänden (7) des ersten Teils (3) vorgesehenen vorspringenden, zylindrischen Wand (35), gebildet wird, wobei diese Wand (35) das Übergabeelement (34) enthält, das zylindrisch ist.

7. Magazin nach Anspruch 3, dadurch gekennzeichnet, dass die Führungsflächen (17-18) oder die Führungsrippen (21-22) bis an die, im Übergabeelement (34) vorgesehene Öffnung (32), verlängert wurden.

8. Magazin nach Anspruch 7, dadurch gekennzeichnet, dass die Wand (17), beziehungsweise die Rippen (21) in der Nähe der besagten Öffnung (32) eine gebogene Führungsfläche (31) aufweist, deren freies Ende eine Seite der besagten Öffnung (32) bestimmt.

9. Magazin nach Anspruch 7, dadurch gekennzeichnet, dass die Wand (18), beziehungsweise die Rippen (22) zum Ende (11) des Teils (3) des Magazins hin eine Schrägfläche (25) aufweist, die eine Verlängerung (26) hat, deren freies Ende eine zweite Seite der besagten Öffnung (32) bestimmt.

10. Magazin nach dem vorhergehenden Anspruch, dadurch gekennzeichnet, dass der senkrechte Abstand zwischen der Wand (17) und der Verlängerung (26), beziehungsweise zwischen den Rippen (21) und (22), an der Stelle der Verlängerung etwas grösser ist als der Aussendurchmesser einer Patrone (5).

11. Magazin nach einem oder mehreren der vorhergehenden Ansprüche, dadurch gekennzeichnet, dass besagte Öffnung (32) den Zutritt freigibt zu den beiden abfallenden Schrägflächen (41-42), die je von den beiden schraubenförmigen Flächen, die sich über 90 Grad ausstrecken und deren Flächen (41-42) je in einen gebogen Teil (45) auslaufen, der in besagte längliche, in der Längsachse des Magazins angeordnete Öffnung (46) ausmündet.

12. Magazin nach irgendeinem der vorhergehenden Ansprüche, dadurch gekennzeichnet, dass besagte Wand (35) in der Achse der Öffnung (46) zwei einander diametral gegenüberliegende Schlitzen (52-53) aufweist.

13. Magazin nach irgendeinem der vorhergehenden Ansprüche, dadurch gekennzeichnet, dass die Längsseiten der Öffnung (46) an beiden Enden sich verschmälernden Bereiche (47-48) und (49-50) aufweisen.

14. Magazin nach Anspruch 13, dadurch gekennzeichnet, dass die sich verschmälernden Bereiche (47-48) sich am Ende der Öffnung (46), nahe dem Lauf der Waffe (1) befinden, wobei ihre Länge nur einige Millimeter beträgt.

15. Magazin nach Anspruch 13, dadurch gekennzeichnet, dass die sich verschmälernden Bereiche (49-50) sich am entferntesten Laufende der Waffe (1) befinden, wobei ihre Länge in der Grössenordnung von ein Drittel der Länge der Öffnung (46) liegt.

16. Magazin nach Anspruch 3 und den Ansprüchen 9 oder 10, dadurch gekennzeichnet, dass die Breite der Schrägfläche (25) der Verlängerung (26), der Rippe (33) (die auf einer Seite die erste Öffnung (32) begrenzt) und des Teils (38) (des sich unter der Rippe (33) befindenden Übergabeelements (34)) derart ist, dass zwischen ihren Seitenflächen und den Wänden oder den benachbarten Rippen, bezeihungsweise (8-9) und (23-24) ein freier Zwischenraum, beziehungsweise (29) und (30) vorhanden ist, wobei die Unterseite dieser Zwischenräume (29-30) sich auf derselben Ebene befindet als die Innenfläche (18) des Teils (7).

17. Magazin nach Anspruch 1, dadurch gekennzeichnet, dass die Mittel (54), die den Transport der Patronen (5) im Magazin (2) ermöglichen, bestehen aus einem Feder, deren hinteres Ende sich auf der Wand (12) abstützt, während das vordere Ende sich auf einem Druckstück (56) für die Patronen (5) abstützt.

18. Magazin nach Anspruch 17, dadurch gekennzeichnet, dass das Druckstück (56) besteht aus einem mittleren Teil (57) und zwei Seitenrändern (58, 59), die mit den Patronen (5) beim Transport im Magazin (2) zusammenarbeiten.

19. Magazin nach Anspruch 18, dadurch gekennzeichnet, dass die Seitenränder (58-59) eine Wandstärke haben, die weniger ist als die Breite der Zwischenräume (29, 30), so dass diese Ränder in die Zwischenräume (26-30) hineindringen können.

20. Magazin nach Anspruch 3 und den Ansprüchen 18 oder 19, dadurch gekennzeichnet, dass die Seitenränder (58, 59) die Form eines rechtwinkligen Trapezes aufweisen, dessen schräge Seite auf die Patronen (5) zugeht, wobei die grosse Grundlinie des Trapezes neben der oberen Seite (6) liegt und die Höhe des Druckstücks etwas kleiner ist als der Abstand zwischen den Wänden (6, 7), beziehungsweise den Rippen (21-22).

21. Magazin nach einem oder mehreren der vorhergehenden Ansprüche, dadurch gekennzeichnet, dass zwischen den Patronen (5) und dem besagten Druckstück (56) wenigstens eine falsche Patrone (60-61) angeordnet ist.

22. Magazin nach Anspruch 21, dadurch gekennzeichnet, dass jede falsche Patrone die Form eines zylindrischen Stabes hat, die wenigstens mit zwei, den Rippen (21-22) gegenüberliegenden, zylindrischen Bünden (62-63-64) versehen ist.

23. Magazin nach Anspruch 21 oder 22, dadurch gekennzeichnet, dass die Bünde (62-63-64) einen Durchmesser haben, die dem Aussendurchmesser einer Patrone (5) gleich ist.

24. Magazin nach einem oder mehreren der vorhergehenden Ansprüche, dadurch gekennzeichnet, dass die untere Fläche (44) der Schrägfläche, auf der die vorderen Teile oder Spitzen der Patronen (5) liegen, mit einem vertieften Bereich (51) versehen ist, mit dem eine falsche Patrone zusammenarbeiten kann um sie abzubremsen, wenn des Magazin leer ist.

## Claims

1. Longitudinal loader for small weapons such as, machine pistol, rifle, machine gun, and similar of the type which can be attached to the upper part of the weapon and in the axis of the frame, this loader comprises a first part (3) in tube form which forms the actual magazine of the loader and in which the cartridges (5) are stored with their longitudinal axes perpendicular in relation to the longitudinal axis of the loader (2), a second part (4) which shows on both sides an oblong vent (32, 46), one of these vents (32) constituting the connection between the aforementioned parts (3 and 4) and the second vent (46) constituting the connection between the aforementioned second part (4) and the weapon (1) with which the loader (2) works together, and means (54) which permit the transport of the cartridges (5) inside the loader (2), characterised in that the second part (4) comprises an immobile transfer element (34) including the above mentioned vents (32 and 46) and which shows two helicoidal slopes (41-42) turning in opposite directions through an angle of 90 degrees from the above mentioned first vent (32), to the above mentioned second vent (46), this first vent (32) giving access to the slopes (41-42) and these slopes (41-42) opening into the second vent (46).

2. Loader according to claim 1, characterised in that the first part (3) is constituted by a tube of transverse section at right angles to walls (6, 7, 8 and 9), of which the internal height is slightly less than twice the exterior diameter of a cartridge (5) and of which the internal width is slightly greater than the length of the cartridge (5), the rear extremity (10) of the aforementioned part (3) being constituted by a wall (12) while the other extremity is constituted by the aforementioned part (4).

3. Loader according to claim 1, characterised in that the first part (3) is constituted by a tube of transverse section at right angles to walls (6, 7, 8 and 9), of which the internal faces (17, 18, 19 and 20) each show at least two ribs, respectively (21, 22, 23 and 24) which form guiding elements for the cartridges (5), the distance between the upper and lower ribs (21-22) of the loader is slightly less than twice the exterior diameter of a cartridge (5) while the distance between the lateral ribs (23-24) of the loader is slightly greater than the length of the cartridge (5), the rear extremity (10) of the aforementioned part (3) being constituted by a wall (12) while the other extremity is constituted by the aforementioned part (4).

4. Loader according to either of the claims 2 and 3, characterised in that the wall (12) is fixed.

5. Loader according to either of the claims 2 and 3, characterised in that the wall (12) is detachable.

6. Loader according to any of the preceding claims, characterised in that the second part (4) of the loader is constituted by a cylindrical protruding wall (35) provided on one of the walls (7) of the aforementioned first part (3), this wall (35) comprises the transfer element (34), which is cylindrical.

7. Loader according to claim 3, characterised in that the guiding faces (17-18) or the guiding ribs (21-22) are extended up to the vent (32) provided in the transfer element (34).

8. Loader according to claim 7, characterised in that the wall (17), respectively the ribs (21), at the proximity of the aforementioned vent (32) show a curved guiding surface (31) of which the free extremity determines one side of the aforementioned vent (32).

9. Loader according to claim 7, characterised in that the wall (18) respectively the ribs (22) show towards the extremity (11) of the part (3) of the loader a slope (25) extended by an extension (26) of which the free extremity determines a second side of the aforementioned vent (32).

10. Loader according to the preceding claim, characterised in that the perpendicular distance between the wall (17) and the extension (26) respectively between the ribs (21) and (22), at the location of the extension is slightly greater than the exterior diameter of a cartridge (5).

11. Loader according to one or more preceding claims, characterised in that the aforementioned vent (32) gives access to two descending slopes (41-42), each delimited by two helicoidal faces, extending at 90 degrees and of which the faces (41-42) each terminate in a curved part (45) which opens into the aforementioned oblong vent (46) disposed in the longitudinal axis of the loader.

12. Loader according to any of the preceding claims, characterised in that the aforementioned wall (35) shows, in the axis of the vent (46) two diametrically opposite notches (52-53).

13. Loader according to any of the preceding claims, characterised in that the longitudinal sides of the vent (46) at both extremities show zones closer together (47-48) and (49-50).

14. Loader according to claim 13, characterised in that the zones closer together (47-48) are situated at the extremity of the vent (46) next to the barrel of the weapon (1) their length being only of a few millimetres.

15. Loader according to claim 13, characterised in that the zones closer together (49-50) are situated at the farther extremity from the barrel of the weapon (1), their length being of the order of a third of the length of the vent (46).

16. Loader according to claim 3 and claim 9 or 10, characterised in that the width of the slope (25), of the extension (26), of the rib (33) which limits on one side the first vent (32) and of the part (38) of the transfer element (34) situated underneath the rib (33) are such that between their lateral faces and the neighbouring walls or ribs, respectively (8-9) and (23-24), a free space remains, respectively (29) and (30), the bottom of these spaces (29-30) being at the same level as the internal face (18) of the part (7).

17. Loader according to claim 1, characterised in that the means (54) which permit the transport of the cartridges (5) in the loader (2) are constituted by a spring of which the rear extremity rests against the wall (12) while the front extremity rests against a pushing element (56) for the cartridges (5).

18. Loader according to claim 17, characterised in that the pushing element (56) is constituted by a central part (57) and two lateral flanges (58, 59) which work together with the cartridges (5) in order to transport them through the loader (2).

19. Loader according to claim 18, characterised in that the lateral flanges (58, 59) have a thickness less than the width of the spaces (29, 30) such that these flanges can penetrate into these spaces (29-30).

20. Loader according to claim 3 and claim 18 or 19, characterised in that the lateral flanges (58, 59) are in the form of a rectangular trapezium of which the inclined edge is directed towards the cartridges (5), the large base of the trapezium being adjacent to the upper wall (6) and the height of the pusher being slightly less than the distance between the walls (6, 7), respectively the ribs (21-22).

21. Loader according to one or more of the preceding claims, characterised in that at least one false cartridge (60-61) is disposed between the cartridges (5) and the aforementioned pusher (56).

22. Loader according to claim 21, characterised in that each false cartridge is in the form of a cylindrical rod provided with at least two cylindrical shoulders (62-63-64) disposed opposite the ribs (21-22).

23. Loader according to claim 21 or 22, characterised in that the shoulders (62-63-64) show a diameter equal to the exterior diameter of a cartridge (5).

24. Loader according to one or more preceding claims, characterised in that the lower face (44) of the slope which houses the front parts or cartridge heads (5) is provided with a deepened zone (51) with which a false cartridge can work together in order to stop it when the loader (2) is empty.
